# EUROPÄISCHE PATENTSCHRIFT

(11) **EP 2 705 238 B1**
(45) Veröffentlichungstag und Bekanntmachung des Hinweises auf die Patenterteilung: **09.09.2015**
(21) Anmeldenummer: 12718654.2
(22) Anmeldetag: 03.05.2012
(51) Int. Cl.: F02F 3/00, F02F 3/22

(54) **VERFAHREN ZUR HERSTELLUNG EINES KÜHLKANALKOLBENS UND ZUGEHÖRIGER KOLBEN**
METHOD FOR PRODUCING A COOLING-DUCT PISTON AND ASSOCIATED PISTON
PROCÉDÉ DE FABRICATION D'UN PISTON À CANAL DE REFROIDISSEMENT ET PISTON ASSOCIÉ

(30) Priorität: 04.05.2011 DE 102011100470
(43) Veröffentlichungstag der Anmeldung: 12.03.2014
(73) Patentinhaber: KS Kolbenschmidt GmbH, 74172 Neckarsulm (DE)
(72) Erfinder: LAQUA, Matthias, 74206 Bad Wimpfen (DE); LEHNERT, Volker, 74172 Obereisesheim (DE)
(74) Vertreter: Greif, Thomas
(86) Internationale Anmeldenummer: PCT/EP2012/058082
(87) Internationale Veröffentlichungsnummer: WO 2012/150288

(56) Entgegenhaltungen:
- EP-A1- 0 439 995
- WO-A1-2011/012273
- DE-A1-102006 013 884

## Beschreibung

Die Erfindung betrifft ein Verfahren zur Herstellung eines Kühlkanalkolbens für eine Brennkraftmaschine, bestehend aus einem Kolbenoberteil und einem Kolbenunterteil, wobei das Kolbenoberteil mit dem Kolbenunterteil lösbar verbunden ist und sich im Bereich zwischen Kolbenoberteil und Kolbenunterteil ein Kühlkanal ausbildet, der über zumindest eine Zulauföffnung mit Kühlmittel beim Betrieb des Kühlkanalkolbens beaufschlagt wird und aus dem über zumindest eine Ablauföffnung Kühlmittel wieder ausströmt. Des Weiteren betrifft die Erfindung einen Kühlkanalkolben für eine Brennkraftmaschine, bestehend aus einem Kolbenoberteil und einem Kolbenunterteil, wobei das Kolbenoberteil und das Kolbenunterteil lösbar miteinander verbunden sind und im Bereich zwischen dem Kolbenoberteil und Kolbenunterteil ein Kühlkanal ausgebildet ist, wobei der Kühlkanal zumindest eine Zulauföffnung für die Beaufschlagung von Kühlmittel und zumindest eine Ablauföffnung für das Ausströmen von Kühlmittel aufweist.

Aus der DE 35 11 853 C1 ist ein ölgekühlter, aus einem Kolbenoberteil und einem mit diesem über Spannschrauben verbundenen Kolbenunterteil bestehender Hubkolben einer Brennkraftmaschine bekannt. Das Kolbenoberteil ist dabei mit der Unterseite eines innen am Kolbenboden angeformten Ringvorsprungs an einer ringförmigen Auflagefläche des Kolbenunterteils abgestützt. Ferner ist ein vom Ringvorsprung, dem Kolbenboden und der Oberseite des Kolbenunterteils begrenzter innerer Kolbenkühlraum vorhanden, der über den Ringvorsprung durchdringende Durchlasskanäle mit einem den Ringvorsprung außen umgebenden, oben durch den Kolbenboden, außen durch die Außenwand des Kolbenoberteils und unten durch die Oberseite des Kolbenunterteils begrenzten äußeren Kolbenkühlraum in Verbindung steht. Zur Shaker-Kühlung dienendes Kühlöl ist in einen der beiden Kolbenkühlräume über wenigstens einen Zuführkanal einleitbar, von diesen über die Durchlasskanäle in den anderen Kolbenkühlraum überleitbar und aus diesem über wenigstens eine Abführbohrung wieder ausleitbar ist. Des Weiteren weist zumindest der äußere Kolbenkühlraum eingebohrte Sacklöcher als Erweiterung auf.

Nachteilig bei den aus diesem Stand der Technik bekannten Kolben mit Kühlkanal ist, dass diese ausschließlich mittels des Shaker-Effektes gekühlt werden. Ferner baut sich beim Betrieb des Kühlkanalkolbens in einer Brennkraftmaschine auf der Oberfläche des Kühlkanals Ölkohle auf. Des Weiteren lässt sich der Kolben nicht an Stellen, insbesondere Hochtemperatur belasteten Stellen, mittels Kühlmittel gezielt kühlen.

Die WO 2011/012273 A1 offenbart ein Verfahren zum Kühlen eines Kolbens einer Brennkraftmaschine, bei dem ein Kolbenboden, der mindestens einem Brennstrahl ausgesetzt ist, durch aufgespritztes Öl gekühlt wird, wobei das Öl aus einem Druckraum durch zumindest eine Öffnung eines Trennelementes, das in einem Kühlkanal des Kolbens positioniert ist und dadurch in dem Kühlkanal den mit Öl befüllbaren Druckraum zwischen einem Teil der Wand des Kühlkanals und des Trennelementes bildet, gezielt auf mindestens einen Bereich der Unterseite des Kolbenbodens durch erzeugten Druck gespritzt wird. Somit wird das Öl gezielt auf den Bereich der Unterseite des Kolbenbodens kontinuierlich gespritzt, der dem Bereich des Kolbenbodens gegenüberliegt, der dem Brennstrahl nicht direkt ausgesetzt ist.

Eine zwischen zu befestigenden Ring und Kolbenunterteil eingesetzte Hülse wird in ist aus dem Stand der Technik nicht bekannt. Auch einen Ring der aus zwei Teilen besteht, nämlich einem Ringunterteil und einem Ringoberteil, wobei das Ringunterteil derart mit der Zulauföffnung befestigt wird, dass in die Zulauföffnung ein Gewinde geschnitten wird und anschließend das Ringunterteil mittels einer Befestigungsschraube mit der Zulauföffnung befestigt wird, und das Ringoberteil derart mit dem Ringunterteil befestigt wird, dass das Ringoberteil mittels zumindest einer Befestigungsschraube, mit dem Ringunterteil verschraubt wird, offenbart der Stand der Technik nicht.

Aufgabe der Erfindung ist es daher, einen Kolben zu schaffen, der oben genannte Nachteile vermeidet und der einfach und kostengünstig herstellbar ist.

Die Aufgabe wird mit den Merkmalen des Anspruchs 1 gelöst,

Vorteilhaft ist, dass ein solcher hergestellter Kolben gezielt an bestimmten Positionen durch die Ausrichtung der Ausspritzöffnung kontinuierlich gekühlt werden kann. Ferner wird durch die gezielte Kühlung die Betriebsdauer und die Betriebssicherheit des Kühlkanalkolbens beim Betreib in einer Brennkraftmaschine verbessert, indem das Kühlmittel zum einen mittels des Shaker-Effekts aus der zumindest einen Ausspritzöffnung ausgespritzt wird und daneben zusätzlich kontinuierlich unabhängig vom Shaker-Effekt unter Druck aus der zumindest einen Ausspritzöffnung ausgespritzt wird. Des Weiteren lässt sich durch gezielte Ausrichtung der Ausspritzöffnungen ein Ölkohleaufbau an der Innenseite des Kühlkanals verhindern und gegebenenfalls auch mittels Abspritzen durch den ausgespritzten Kühlmittel-Strahl in Form von Säuberung reduzieren. Daneben ist ein schon hergestellter Kolben einfach und kostengünstig mittels nachträglicher Montage herstellbar, in dem ein solcher mit dem Ring nachgerüstet wird. Dabei ist keine konstruktive Veränderung am Kolben bei der nachträglichen Montage notwendig. Mittels des Rings in Form eines nachgerüstbaren Ölverteilerrings ist vorteilhaft auch ein Retrofit-Kit (Modernisierungs-Paket) für die nachträgliche Herstellung eines Kolbens mit optimierter Kühlung mittels Ölverteilerring zusammenstellbar.

Das Kolbenoberteil und das Kolbenunterteil werden bevorzugt mittels zumindest einer Schraubenverbindung, vorzugsweise mittels zumindest eines Stehbolzens und mittels zumindest einer Mutter, miteinander verbunden. Dadurch ist es möglich, dass das Kolbenoberteil von dem Kolbenunterteil trennbar ist. Das Kolbenoberteil kann separat vom Kolbenunterteil hergestellt werden. Alternativ kann das Kolbenoberteil zusammen mit dem Kolbenunterteil zusammen hergestellt werden.

Nach dem Trennen und vor dem Befestigen wird im Bereich zwischen zu befestigenden Ring und Kolbenunterteil zumindest eine Hülse eingesetzt. Dadurch ist es möglich, dass die Ausspritzöffnung einen ausreichenden Abstand zur Innenseite des Kühlkanals aufweist. Insbesondere ist dabei mittels der Hülse ein ausreichender Abstand zwischen Kolbenkroneninnenseite, die sich im Kühlkanal gegenüber der Außenseite des Kolbenoberteils im Innen des Kolbens befindet, und Ausspritzöffnung gewährleistbar.

Der Ring wird mit der Zulauföffnung derart befestigt, dass in die Zulauföffnung ein Gewinde geschnitten wird und anschließend der Ring mittels einer Befestigungsschraube, vorzugsweise mittels einer Hohlschraube, mit der Zulauföffnung befestigt wird. Vor der Demontage von Kolbenoberteil und Kolbenunterteil strömte beim Betrieb des Kühlkanalkolbens durch die Zulauföffnung Kühlmittel, beispielsweise Kühlöl, in Form einer Beaufschlagung in den Kühlkanal ein. Nach der Demontage von Kolbenoberteil und Kolbenunterteil wird ein passendes Gewinde in die Zulauföffnung geschnitten, wobei in die Zulauföffnung die Befestigungsschraube fest einschraubbar ist. Bei mehreren Zulauföffnungen in dem Kühlkanal wird vorzugsweise in alle Zulauföffnungen jeweils ein Gewinde geschnitten. Alternativ wird nur in einige der Zulauföffnungen jeweils ein Gewinde geschnitten. In die ein Gewinde aufweisenden Zulauföffnungen wird dann jeweils eine einzige Befestigungsschraube eingesetzt. Vor dem Befestigen der Befestigungsschraube mit der Zulauföffnung wird zwischen Zulauföffnung und Befestigungsschraube der Ring eingesetzt. Dabei weist bevorzugt der Ring eine Form auf, mittels der der Ring während des Befestigens und nach dem Befestigen der Befestigungsschraube mit der Zulauföffnung passend an einem Bereich der Kühlkanaloberfläche positionierbar ist. Bevorzugt wird als Befestigungsschraube eine Hohlschraube verwendet, die neben der Funktion einer Montageschraube auch den Durchtritt von Kühlmittel durch sich selbst ermöglicht, so dass weiterhin Kühlmittel durch die Zulauföffnung beim Betrieb des Kolbens in einer Brennkraftmaschine hindurchfließt.

Nach dem Einsetzen des Ringes in den Kühlkanal ist der Kühlkanal in zwei Bereiche unterteilt. Die beiden Bereiche sind dabei vorzugsweise miteinander durch einen Spalt zwischen Kühlkanal und Ring verbunden. Zum Ausspritzen von Kühlmittel in einen Bereich des Kühlkanals ist vorzugsweise zwischen Ringoberteil und Ringunterteil ein Druckraum gestaltet, aus dem Kühlmittel über zumindest eine Ausspritzöffnung ausspritzen kann.

Alternativ kann mittels der geometrischen Gestaltung des Ringes kein Spalt zwischen Kühlkanal und Ring vorhanden sein, so dass die beiden Bereiche nicht direkt miteinander verbunden sind. Dadurch ist es möglich, dass zwischen Ring und einem Bereich des Kühlkanals ein Druckraum ausgebildet wird, indem Kühlmittel durch die Zulauföffnung hindurch in den einen zwischen Kühlkanal und Ring gebildeten Bereich unter Druck zugeführt wird. In den anderen Bereich spritzt anschließend das Kühlmittel unter Druck aus dem sich gebildeten Druckraum aus, indem das Kühlmittel aus zumindest einer Ausspritzöffnung des Ringes in Richtung Innenwand des Kühlkanals, vorzugsweise die Kühlkanalwand an der Kolbenoberseite, ausgespritzt wird.

Ferner wird zwischen zu befestigenden Ring und Zulauföffnung vor dem Befestigen des Ringes mittels der Befestigungsschraube in die Zulauföffnung eine Hülse eingesetzt. Anschließend wird dann die Befestigungsschraube mit der Zulauföffnung fest verschraubt, wobei die Befestigungsschraube durch den Ring und die Hülse vor dem Befestigen hindurch gesteckt wird.

Der Ring besteht aus zwei Teilen, nämlich einem Ringunterteil und einem Ringoberteil, wobei das Ringunterteil mit der Zulauföffnung befestigt wird und das Ringoberteil mit dem Ringunterteil befestigt wird. Das Ringoberteil weist dabei bevorzugt zumindest eine Ausspritzöffnung auf. Mittels dem Ringoberteil und dem Ringunterteil ist es besonders einfach möglich, den Ring im Kühlkanal zu positionieren. Das Ringoberteil und das Ringunterteil können dabei jeweils als Einzelteil ausgebildet sein. Alternativ können das Ringoberteil und das Ringunterteil jeweils aus mehreren Einzelteilen zu einem Bauteil zusammengesetzt sein.

Das Ringunterteil wird derart mit der Zulauföffnung befestigt, dass in die Zulauföffnung ein Gewinde geschnitten wird und anschließend das Ringunterteil mittels einer Befestigungsschraube, vorzugsweise mittels einer Hohlschraube, mit der Zulauföffnung befestigt wird, und dass das Ringoberteil derart mit dem Ringunterteil befestigt wird, dass das Ringoberteil mittels zumindest einer Befestigungsschraube, vorzugsweise mittels zumindest einer Senkschraube, mit dem Ringunterteil verschraubt wird.

Der erfindungsgemäße Kühlkanalkolben für eine Brennkraftmaschine ist gemäß dem erfindungsgemäßen Verfahren oder einer seiner bevorzugten Ausgestaltungen hergestellt.

In einer bevorzugten Ausgestaltung besteht der Ring aus Stahl, Aluminium, einer Aluminiumlegierung und/oder einem Hartgummi. Dadurch ist es möglich, dass der Ring das Gewicht des Kühlkanalkolbens nicht wesentlich verändert und daneben einfach und kostengünstig herstellbar ist. Des Weiteren ist es durch das Hartgummi möglich, dass sich der Ring optimal an die Kontur des Kühlkanals anpasst.

Der Ring weist in einer bevorzugten Ausgestaltung des Kühlkanalkolbens zumindest eine Ausspritzöffnung, vorzugsweise zumindest eine düsenförmige Öffnung, auf. Die düsenförmige Öffnung kann beispielsweise als Spritzdüse, beispielsweise in Form einer Venturi-Düse, ausgebildet sein. Alternativ ist es möglich, dass die Ausspritzöffnung als einfache Bohrung ausgebildet ist.

Der Ring besteht aus zwei Teilen, wobei aus der zumindest einen Ausspritzöffnung des Ringoberteils Kühlmittel unter Druck ausgespritzt wird. Zwischen Ringunterteil und Ringoberteil ist dabei ein Druckraum ausgebildet, indem ein Druck kontinuierlich aufgebaut ist. Dieser Druck ist mittels des durch die Zulauföffnung einströmenden Kühlmittels erzeugt worden, wobei das Kühlmittel unter Druck in den Druckraum eingepumpt wird. Aus der einen Ausspritzöffnung des Ringes tritt anschließend das Kühlmittel mit einem bestimmten Druck- und Volumenstrom aus und trifft in jeweils einem durch die Ausrichtung der Ausspritzöffnung ausgerichteten Bereich der Innenseite des Kühlkanals auf.

Beim Betrieb des Kolbens in der Brennkraftmaschine wird ein unter Druck ausströmender Kühlmittel-Strahl aus der jeweiligen Ausspritzöffnung erzeugt. Der ausströmende Kühlmittel-Strahl wird durch die durch die Hubbewegung des Kolbens erzeugte Shaker-Bewegung des Kühlmittels noch verstärkt, wobei insbesondere bei einer Bewegung in Richtung Pleuel, dass heißt bei einer Abwärtsbewegung des Kolbens in der Brennkraftmaschine, es zu einer Verstärkung des Kühlmittel-Strahls kommt. Bei einem Shaker-Effekt wird durch die Massenträgheit des Kühlmittels das Kühlmittel im Kolben aufgrund der Bewegung des Kolbens bewegt. Daneben wird auch aus dem Ring ausgespritztes Kühlmittel in dem Kühlkanal selbst aufgrund des Shaker-Effektes bewegt. Besonders bevorzugt tritt das Kühlmittel kontinuierlich und unabhängig von der Bewegung des Kühlkanalkolbens in der Brennkraftmaschine aus der Ausspritzöffnung des Ringes aus.

Der Kühlkanal im Bereich zwischen Kolbenoberteil und Kolbenunterteil kann rund, ellipsenförmig, rechteckig, quadratisch und/oder dergleichen sein. Dabei kann der Kühlkanal vollständig umlaufend um die Hubachse des Kolbens sein. Alternativ kann der Kühlkanal in seinem Umlauf um die Hubachse des Kolbens unterbrochen sein, wobei bei einem unterbrochenen Kühlkanal vorzugsweise zumindest ein nicht umlaufender Ringabschnitt für die jeweils unterbrochenen Kühlkanalbereiche verwendet wird.

Im Folgenden wird eine bevorzugte Ausgestaltung gemäß der Erfindung dargestellt. Es zeigen
- Figur 1:: einen Kühlkanalkolben ohne nachgerüsteten Ring,
- Figur 2:: einen Kühlkanalkolben mit Ring in Seitenansicht,
- Figur 3:: einen Kühlkanalkolben mit Ring in einer anderen Seitenansicht,
- Figur 4:: eine Draufsicht auf das Kolbenunterteil des Kühlkanalkolbens,
- Figur 5:: eine Befestigungsschraube,
- Figur 6:: ein Ringunterteil des Ringes,
- Figur 7:: ein Ringoberteil des Ringes,
- Figur 8:: einen Ausschnitt des Ringoberteils im Schnitt,
- Figur 9:: einen weiteren Ausschnitt des Ringoberteils im Schnitt,
- Figur 10:: eine Hülse in Seitenansicht,
- Figur 11:: die Hülse in Draufsicht,
- Figur 12:: einen Ausschnitt des Kolbenunterteils im Schnitt,
- Figur 13:: einen Ausschnitt an einer Position des Ringunterteils im Schnitt und
- Figur 14:: einen Ausschnitt an einer anderen Position des Ringunterteils im Schnitt.

In Figur 1 ist ein vereinfacht dargestellter Ausschnitt eines Kühlkanalkolbens 1 für eine Brennkraftmaschine im Schnitt dargestellt. Der Kühlkanalkolben 1 besteht aus einem Kolbenoberteil 2 und einem Kolbenunterteil 3. Bei dem in Figur 1 dargestellten Kühlkanalkolben 1 ist das Kolbenoberteil 2 lösbar mit dem Kolbenunterteil 3 verbunden, in dem das Kolbenoberteil 2 und das Kolbenunterteil 3 mittels zumindest eines nicht in Figur 1 dargestellten Stehbolzens 16 und mittels zumindest einer nicht in Figur 1 dargestellten Mutter 17 miteinander verbunden sind. Im Ausführungsbeispiel sind das Kolbenoberteil 2 und das Kolbenunterteil 3 mittels vier Stehbolzen 16 und vier Muttern 17 miteinander verbunden, die jeweils im Kühlkanalkolben 1 symmetrisch zueinander angeordnet sind. Der Abstand der jeweils direkt benachbarten Muttern 17 und Stehbolzen 16 ist dabei gleich.

Gemäß Figur 1 ist im Bereich zwischen Kolbenoberteil 2 und Kolbenunterteil 3 ein Kühlkanal 4 ausgebildet. Der Kühlkanal 4 ist dabei vollständig radial um die Mittelachse des Kühlkanalkolbens 1 umlaufend. Dabei entspricht im Ausführungsbeispiel die Mittelachse des Kühlkanalkolbens 1 der Hubachse des Kühlkanalkolbens 1, die der Kühlkanalkolben 1 beim Betrieb in einer Brennkraftmaschine durchläuft.

Das Kolbenunterteil 3 weist des Weiteren zumindest eine Zulauföffnung 5 und eine durch das Kolbenunterteil 3 hindurch gehende Bolzenbohrung 6 auf. Im Ausführungsbeispiel weist das Kolbenunterteil 3 vier Zulauföffnungen 5 für die Beaufschlagung von Kühlmittel auf, von denen eine beispielhaft in Figur 1 dargestellt ist.

Das Kolbenoberteil 2 weist des Weiteren gemäß Figur 1 ein Ringfeld 7 mit Nuten für nicht dargestellte Kolbenringe und eine Brennraummulde 8 auf.

Über die Zulauföffnungen 5 wird der Kühlkanal 4 beim Betrieb des Kühlkanalkolbens 1 in einer Brennkraftmaschine mit Kühlmittel beaufschlagt. Dazu wird das Kühlmittel zur Kühlung des Kühlkanalkolbens 1 im Ausführungsbeispiel über die Bolzenbohrung 6 in die jeweilige Zulauföffnung 5 zugeführt.

Aus dem Kühlkanal 4 strömt dabei über zumindest eine nicht in Figur 1 dargestellte Ablauföffnung 14 das eingeströmte und im Kühlkanal 4 sich erwärmte Kühlmittel wieder aus.

Figuren 2 und 3 zeigen einen Kühlkanalkolben 1' für eine Brennkraftmaschine mit einem gegenüber dem Kühlkanalkolben 1 nachgerüsteten Ring 9.

In Figur 2 ist der vollständig hergestellte Kühlkanalkolben 1' in Richtung Bolzenbohrung 6 und in Figur 3 senkrecht zur Bolzenbohrung 6 jeweils in Seitenansicht im Schnitt dargestellt. In Figur 4 ist die Draufsicht auf das nicht mit dem Kolbenoberteil 2 verbundene Kolbenunterteil 3 für den Kühlkanalkolben 1' dargestellt. Die Figuren 5 bis 7 sowie Figur 10 und Figur 11 zeigen jeweils Bauteile des nachgerüsteten Kühlkanalkolbens 1'. Die Figur 8 und die Figur 9 zeigen jeweils einen Ausschnitt des Ringoberteils 10o im Schnitt an unterschiedlichen Positionen. Die Figur 12 zeigt einen Ausschnitt des Kühlkanalkolbens 1' im Schnitt im Bereich einer Zulauföffnung 5. Figuren 13 und 14 zeigen jeweils einen Ausschnitt eines Ringunterteils 10u im Schnitt an unterschiedlichen Positionen. Gleiche Bauteile sind in den Figuren 2 bis 14 mit gleichen Bezugsziffern versehen und neue Bauteile sind in den Figuren 2 bis 14 mit neuen Bezugsziffern versehen.

Der in den Figuren 2 und 3 dargestellte Kühlkanalkolbens 1' wurde mittels des Verfahren der Erfindung hergestellt, so dass sich der Kühlkanalkolben 1'gegenüber dem Kühlkanalkolben 1 gemäß Figur 1 in einigen Merkmalen unterscheidet. Einige der gemeinsamen Merkmale und die unterschiedlichen Merkmale werden im Folgenden im Detail dargestellt:

In der Figur 3 ist einer der vier Stehbolzen 16 zum Verbinden von Kolbenoberteil 2 und Kolbenunterteil 3 dargestellt, an dem eine Mutter 17 im fertig hergestellten Kühlkanalkolben 1' festgezogen ist. In Figur 4 ist der symmetrische Abstand der vier Löcher 18 für die vier Stehbolzen 16 des Kühlkanalkolbens 1' dargestellt. Des Weiteren ist in Figur 2 eine Ablauföffnung 14 für das Kühlmittel beispielhaft im Schnitt dargestellt. In diesen Merkmalen unterscheidet sich der Kühlkanalkolben 1' nicht von dem in Figur 1 dargestellten Kühlkanalkolben 1.

Der Kühlkanalkolben 1' weist gegenüber dem Kühkanalkolben 1 aber ein im Kühlkanal 4 angeordnetes Ringunterteil 10u und dazu separates Ringoberteil 10o gemäß Figur 2 und Figur 3 auf. Das Ringunterteil 10u und das Ringoberteil 10o bestehen im Ausführungsbeispiel aus Aluminium. Das Ringunterteil 10u und das Ringoberteil 10o bilden zusammengebaut den Ring 9. Im Ausführungsbeispiel sind das Ringunterteil 10u und das Ringoberteil 10o jeweils als separate Einzelteile gemäß den Figuren 10 und 11 ausgebildet. Da der Kühlkanal 4 radial umlaufend um die Mittelachse des Kühlkanalkolbens 1' ausgebildet ist, sind im Ausführungsbeispiel das Ringoberteil 10o und das Ringunterteil 10u auch radial umlaufend der Kontur des Kühlkanals 4 angepasst umlaufend.

Das Ringunterteil 10u ist mit Hilfe von vier Befestigungsschrauben in Form von vier Hohlschrauben 11 mit dem Kolbenunterteil 3 fest verbunden, indem die vier Hohlschrauben 11 jeweils in eine Zulauföffnung 5 geschraubt sind. Dazu weisen die vier Zulauföffnungen 5 jeweils ein passendes Gewinde 12 für eine Hohlschraube 11 auf. Im Ausführungsbeispiel weisen die Zulauföffnungen 5 jeweils ein M14 Gewinde auf. Eine Zulauföffnung 5 in dem Kolbenunterteil 3 mit M14 Gewinde 12 ist in Figur 12 beispielhaft dargestellt.

In Figur 2 ist beispielhaft eine Hohlschraube 11 nach der Montage im Kühlkanalkolben 1' dargestellt. In Figur 5 ist beispielshaft eine Hohlschraube 11 als einzelnes Bauteil dargestellt.

Das Ringoberteil 10o ist im Ausführungsbeispiel mit dem Ringunterteil 10u mittels acht Senkschrauben 13 verbunden. Dazu weist im Ausführungsbeispiel das Ringunterteil 9 acht für die Senkschrauben 13 passende Gewindebohrungen 23 und das Ringoberteil 10o acht Löcher 21 für die Senkschrauben 13 auf, durch die jeweils eine Senkschraube 13 gesteckt wird. Im Ausführungsbeispiel werden Senkschrauben 13 in der Ausführung M5x50 verwendet.

Figur 6 zeigt im Detail die acht Gewindebohrungen 23 für jeweils eine Senkschraube 13 sowie deren Anordnung in dem Ringunterteil 10u. In Figur 6 sind des Weiteren im Detail vier Löcher 22 für jeweils eine Hohlschraube 11 dargestellt. In Figur 13 ist beispielhaft ein Loch 22 in dem als Schnitt dargestellten Ringunterteil 10u dargestellt.

Durch die Löcher 22 wird bei dem hergestellten Kühlkanalkolben 1' gemäß Figur 2 und 3 jeweils eine Hohlschraube 11 gesteckt. In Figur 14 ist beispielhaft eine Gewindebohrung 23 mit M5 Gewinde in dem als Schnitt dargestellten Ringunterteil 10u dargestellt.

In Figur 7 sind die acht Löcher 21 für die Senkschrauben 13 und deren Anordnung im Ringoberteil 10o im Detail dargestellt.

Gemäß Figuren 6 sind die Gewindebohrungen 23 und die Löcher 22 symmetrisch in dem Ringunterteil 10u verteilt. Ferner sind die Löcher 21 symmetrisch gemäß Figur 7 in dem Ringoberteil 10o angeordnet.

Im Ausführungsbeispiel ist gemäß Figur 2 eine Senkschraube 13 beispielhaft dargestellt, die mittels einer dargestellten Gewindebohrung 23 mit dem Ringunterteil 10u fest verbunden ist und durch das Loch 21 des Ringoberteils 10o gesteckt ist.

Gemäß Figur 7 weist das Ringoberteil 10o im Ausführungsbeispiel des Weiteren vierundzwanzig Ausspritzöffnungen 19 auf, die symmetrisch gemäß Figur 7 zueinander angeordnet sind. Der Abstand der jeweils benachbarten Ausspritzöffnungen 19 ist dabei gemäß Figur 7 zueinander gleich.

Figur 8 zeigt einen Ausschnitt des Ringoberteils 10o im Schnitt. Diese Ansicht entspricht dem Ausschnitt A in Figur 2. In Figur 8 ist eines der acht Löcher 21 für die jeweilige Senkschraube 13 im Detail dargestellt. In Figur 8 ist des Weiteren im Detail ein Druckraum 20 des Ringoberteils 10o in Form einer Aushöhlung dargestellt. Im Ausführungsbeispiel ist der Druckraum 20 vollständig radial um die Mittelachse des Kühlkanalkolbens 1' in dem Ringoberteil 10o umlaufend.

In Figur 9 ist ein Ausschnitt des Ringoberteils 10o im Schnitt dargestellt. Die Ansicht des Ringoberteils 10o gemäß Figur 9 entspricht dem Ausschnitt B des Ringoberteils 10o gemäß Figur 3. In Figur 9 ist beispielhaft eine Ausspritzöffnung 19 des Ringoberteils 10o dargestellt. Dabei weisen die Ausspritzöffnungen 19 gemäß Figur 9 jeweils eine düsenförmige Öffnung in Form einer Spritzdüse auf. Ferner ist in Figur 9 der umlaufende Druckraum 20 des Ringoberteils 10o dargestellt.

Zwischen dem Ringunterteil 10u und den vier Zulauföffnungen 5 ist jeweils eine Hülse 15 angeordnet, die jeweils in eine Zulauföffnung 5 eingesetzt ist. Dabei ist jeweils eine Hohlschraube 11 durch die Hülse 15 hindurch gesteckt. Dadurch wird ein bestimmter Abstand von Ringoberteil 10o zur Oberseite des Kühlkanals 4 gewährleistet. In Figur 2 ist eine in die Zulauföffnung 15 eingesetzte Hülse 15 im Bereich zwischen befestigten Ring 9 und Kolbenunterteil 3 nach der Herstellung des Kühlkanalkolbens 1' beispielhaft dargestellt.

Die Figuren 10 und 11 zeigen jeweils die Hülse 15 als einzelnes Bauteil, wobei gemäß Figur 10 die Hülse 15 in Seitenansicht und gemäß Figur 11 die Hülse 15 in Richtung deren Mittelachse, das heißt in Draufsicht, dargestellt ist. Figur 2 zeigt eine montierte Hülse 15 beispielhaft in dem Kühlkanalkolben 1'.

Im Folgenden wird das Verfahren zur Herstellung des in den Figuren 2 und 3 dargestellten Kühlkanalkolbens 1' im Detail beschrieben.

In einem ersten Verfahrensschritt wird das Kolbenoberteil 2 von dem Kolbenunterteil 3 bei dem in Figur 1 dargestellten Kühlkanalkolben 1 gelöst. Dazu werden die vier Muttern 17 gelöst, wobei jeweils eine Mutter 17 mit jeweils einem Stehbolzen 16 vor dem Lösen verbunden ist. Anschließend werden die vier Stehbolzen 16 in dem Kolbenoberteil 2 gelöst.

Dadurch ist das Kolbenoberteil 2 von dem Kolbenunterteil 3 einfach trennbar, so dass nach dem Trennen von Kolbenoberteil 2 und Kolbenunterteil 3 zwei separate Bauteile, nämlich das Kolbenoberteil 2 und das Kolbenunterteil 3, vorliegen.

Anschließend ist das Nachrüsten des aus Ringoberteil 10o und Ringunterteil 10u bestehenden Ringes 9 zur Verbesserung der Kühlung des Kühlkanalkolbens 1 und zur Säuberung der Wand des Kühlkanals 4 von Ölkohle in dem Kühlkanal 4 des Kühlkanalkolbens 1 möglich. Der aus zwei Teilen bestehende Ring 9 ist dabei als Retrofit-Kit zusammen mit zumindest passenden Hülsen 15 und Befestigungsschrauben in Form von Senkschrauben 13 und Hohlschrauben 11 als Paket für die Montage in dem Kühlkanalkolben 1 vorliegend.

Zum Nachrüsten des Ringes 9 wird in die vier Zulauföffnungen 5 des Kolbenunterteils 3 jeweils ein Gewinde 12 geschnitten. Im Ausführungsbeispiel wird in die jeweilige Zulauföffnung 5 ein Gewinde 12 mit der Abmessung M14 geschnitten. Anschließend werden die vier Gewinde 12 jeweils gereinigt. Die geschittenen Gewinde 12 sind in Figur 4 dargestellt.

Nach dem Trennen von Kolbenoberteil 2 und Kolbenunterteil 3 und vor dem Befestigen des zu befestigenden Ringes 9 in Form des Ringunterteils 10u mit der jeweiligen Zulauföffnung 5 wird jeweils eine der vier Hülsen 15 in eine der vier Zulauföffnungen 5 eingesetzt.

Anschließend wird das Ringunterteil 10u mit den vier Zulauföffnungen 5 befestigt, in dem das Ringunterteil 10u mittels der vier Hohlschrauben 11 mit den vier Zulauföffnungen 5 des Kolbenunterteils 3 befestigt wird. Dabei wird jeweils eine Hohlschraube 11 durch jeweils eine Hülse 15 vor dem Befestigen in der jeweiligen Zulauföffnung 5 gesteckt. Das zu befestigende Ringunterteil 10u ist in Figur 6 dargestellt.

Zum Befestigen wird jeweils eine Hohlschraube 11 in jeweils eine Zulauföffnung 5 eingeschraubt. Dabei ist die jeweils zu befestigende Hohlschraube 11 jeweils durch eine Hülse 15 hindurch gesteckt. Im Ausführungsbeispiel wird zusätzlich ein Klebstoff jeweils auf die Gewinde 12 der Zulauföffnungen 5 vor dem Verschrauben eingebracht, der nach seinem Aushärten für eine unlösbare Verbindung von jeweiliger Hohlschraube 11 und Zulauföffnung 5 sorgt.

Nachdem das Ringunterteil 10u mit den vier Zulauföffnungen 5 befestigt worden ist, wird anschließend das Ringoberteil 10o mit dem Ringunterteil 10u befestigt.

Dazu wird im Ausführungsbeispiel das Ringoberteil 10o auf das Ringunterteil 10u aufgesetzt. In den Figuren 2, 3, 6, 13 und 14 sind jeweils Nuten 24, 25 in dem Ringunterteil 10u dargestellt, in die das Ringoberteil 10o einfach und pasend gemäß Figur 2 und Figur 3 einsetzbar ist.

Danach wird das Ringoberteil 10o mit dem Ringunterteil 10u verschraubt, indem jeweils eine der acht Senkschrauben 13 jeweils in eines der acht Löcher 21 geschraubt wird. Dabei bildet sich gemäß Figuren 2 und 3 zwischen Ringoberteil 10o und Ringunterteil 10u der Druckraum 20 aus.

Anschließend werden das Kolbenoberteil 2 und das Kolbenunterteil 3 wieder miteinander verbunden.

Dazu werden die vier Stehbolzen 16 wieder in das Kolbenoberteil 2 eingeschraubt. Anschließend werden das Kolbenoberteil 2 und das Kolbenunterteil 3 mittels der Muttern 17 und den Stehbolzen 16 wieder miteinander verbunden, indem eine der vier Muttern 17 jeweils an einem Stehbolzen 16 festgeschraubt wird.

Mittels des Verfahren fertig hergestellte Kühlkanalkolben 1' ist in den Figuren 2 und 3 dargestellt.

Im Folgenden wird beispielshaft die Kühlung des Kühlkanalkolbens 1' gemäß Figuren 2 und 3 beschrieben.

Beim Betrieb des in den Figuren 2 und 3 dargestellten Kühlkanalkolbens 1' in einer Brennkraftmaschine wird kontinuierlich Kühlmittel, beispielsweise Kühlöl, aus der Bolzenbohrung 6 in die vier Zulauföffnungen 5 gepumpt. Die Zulauföffnungen 5 haben somit neben der Funktion des Befestigens des Ringes 9 auch weiterhin die Funktion, den Kühlkanal 4 mit Kühlmittel zu beaufschlagen.

Das unter Druck in die vier Zulauföffnungen 5 zugeführte Kühlmittel wird anschließend weiter durch die jeweilige Hohlschraube 11 der Zulauföffnungen 5 in den Druckraum 20 gepumpt, so dass sich in dem Druckraum 20 kontinuierlich ein Druck aufbaut. Dabei ist der Druckraum 20 beim Betrieb kontinuierlich mit Kühlmittel unter Druck vollständig gefüllt. Der Druckraum 20 befindet sich dabei gemäß Figur 2 innerhalb des Kühlkanals 4, wobei der Druckraum 20 selbst zwischen Ringoberteil 10o und Ringunterteil 10b gebildet ist.

Durch das sich in dem Druckraum 20 unter Druck befindende Kühlmittel wird unabhängig von der Bewegung des Kühlkanalkolbens 1' in der Brennkraftmaschine kontinuierlich aus den vierundzwanzig Ausspritzöffnungen 19 in den Kühlkanal 4 Kühlmittel gespritzt. Das Kühlmittel tritt dabei unter einem bestimmten Druck- und Volumenstrom aus den jeweiligen Ausspritzöffnungen 19 kontinuierlich aus, wobei der Shaker-Effekt im Ausführungsbeispiel keinen negativen Einfluss auf das Ausspritzen des Kühlmittels aus dem Druckraum 20 in Richtung Oberfläche des Kühlkanals 4 hat.

In dem Ausführungsbeispiel ist der Durchmesser der Ausspritzöffnungen 19 und die Anzahl der Ausspritzöffnung 19 so aufeinander abgestimmt, dass eine optimale Kühlung des Kühlkanalkolbens 1' gewährleistet ist. Dadurch ist eine gezielte Kühlung der Innenseite des Kühlkanals 4 möglich, wodurch insbesondere das Kolbenoberteil 2 und der Bereich unterhalb der Brennraummulde 8 besonders optimal gekühlt werden können. Ferner ist durch den austretenden Kühlmittel-Strahl aus der jeweiligen Ausspritzöffnung 19 der Ölkohleaufbau an der Oberseite des Kühlkanals 4, das heißt an der gegenüberliegenden Seite von der Brennraummulde 8, abtragbar und somit reduzierbar. Des Weiteren wird durch den Kühlmittel-Ausspritzstrahl aus der jeweiligen Ausspritzöffnung 19 ein neuer Ölkohleaufbau an der Innenseite des Kühlkanals 4 beim Betrieb des Kühlkanalkolbens 1' in einer Brennkraftmaschine verhindert.

Das aus den Ausspritzöffnungen 19 ausgespritzte und im Kühlkanal sich erwärmende Kühlmittel strömt anschließend über die Ablauföffnungen 14 wieder aus dem Kühlkanal 4 aus.

### Bezugszeichenliste

- 1: Kühlkanalkolben
- 1': Kühlkanalkolben
- 2: Kolbenoberteil
- 3: Kolbenunterteil
- 4: Kühlkanal
- 5: Zulauföffnung
- 6: Bolzenbohrung
- 7: Ringfeld
- 8: Brennraummulde
- 9: Ring
- 10u: Ringunterteil
- 10o: Ringoberteil
- 11: Hohlschraube
- 12: Gewinde (für Hohlschraube 11)
- 13: Senkschraube
- 14: Ablauföffnung
- 15: Hülse
- 16: Stehbolzen
- 17: Mutter (für Stehbolzen 16)
- 18: Loch (für Stehbolzen 16)
- 19: Ausspritzöffnung
- 20: Druckraum
- 21: Loch (für Senkschraube 13)
- 22: Loch (für Hohlschraube 11)
- 23: Gewindebohrung (für Senkschraube 13)
- 24: Nut (im Ringunterteil 10u)
- 25: Nut (im Ringunterteil 10u)
- A: Ausschnitt
- B: Ausschnitt

## Patentansprüche

1. Verfahren zur Herstellung eines Kühlkanalkolbens (1') für eine Brennkraftmaschine, bestehend aus einem Kolbenoberteil (2) und einem Kolbenunterteil (3), wobei das Kolbenoberteil (2) mit dem Kolbenunterteil (3) lösbar verbunden ist und sich im Bereich zwischen Kolbenoberteil (2) und Kolbenunterteil (3) ein Kühlkanal (4) ausbildet, der über zumindest eine Zulauföffnung (5) mit Kühlmittel beim Betrieb des Kühlkanalkolbens (1, 1') beaufschlagt wird und aus dem über zumindest eine Ablauföffnung (14) Kühlmittel wieder ausströmt, wobei in einem ersten Verfahrensschritt das Kolbenoberteil (2) von dem Kolbenunterteil (3) gelöst wird, so dass das Kolbenoberteil (2) von dem Kolbenunterteil (3) getrennt ist, und anschließend ein zumindest eine Ausspritzöffnung (19), vorzugsweise zumindest eine düsenförmige Öffnung, aufweisender Ring (9) mit der Zulauföffnung (5) befestigt wird, und abschließend das Kolbenoberteil (2) und das Kolbenunterteil (3) wieder miteinander verbunden werden, wobei der Kühlkanal (4) über die Zulauföffnung (5) mit Kühlmittel weiterhin beaufschlagbar ist, **dadurch gekennzeichnet, dass** nach dem Trennen und vor dem Befestigen im Bereich zwischen zu befestigenden Ring (9) und Kolbenunterteil (3) zumindest eine Hülse (15) eingesetzt wird, wobei der Ring (9) aus zwei Teilen besteht, nämlich einem Ringunterteil (10u) und einem Ringoberteil (10o), wobei das Ringunterteil (10u) derart mit der Zulauföffnung (5) befestigt wird, dass in die Zulauföffnung (5) ein Gewinde (12) geschnitten wird und anschließend das Ringunterteil (10u) mittels einer Befestigungsschraube, vorzugsweise mittels einer Hohlschraube (11), mit der Zulauföffnung (5) befestigt wird, und dass das Ringoberteil (10o) derart mit dem Ringunterteil (10u) befestigt wird, dass das Ringoberteil (10o) mittels zumindest einer Befestigungsschraube, vorzugsweise mittels zumindest einer Senkschraube (13), mit dem Ringunterteil (10u) verschraubt wird.

2. Verfahren gemäß Anspruch 1, **dadurch gekennzeichnet, dass** das Kolbenoberteil (2) und das Kolbenunterteil (3) mittels zumindest einer Schraubenverbindung, vorzugsweise mittels zumindest eines Stehbolzens (16) und mittels zumindest einer Mutter (17), miteinander verbunden werden.

3. Kühlkanalkolben (1') für eine Brennkraftmaschine, bestehend aus einem Kolbenoberteil (2) und einem Kolbenunterteil (3), wobei das Kolbenoberteil (2) und das Kolbenunterteil (3) lösbar miteinander verbunden sind und im Bereich zwischen Kolbenoberteil (2) und Kolbenunterteil (3) ein Kühlkanal (4) ausgebildet ist, wobei der Kühlkanal (4) zumindest eine Zulauföffnung (5) für die Beaufschlagung von Kühlmittel und zumindest eine Ablauföffnung (14) für das Ausströmen von Kühlmittel aufweist, **dadurch gekennzeichnet, dass** der Kühlkanalkolben (1') gemäß einem der Ansprüche 1 bis 2 hergestellt ist.

4. Kühlkanalkolben (1') gemäß Anspruch 3, **dadurch gekennzeichnet, dass** der Ring (9) aus Stahl, Aluminium, einer Aluminiumlegierung und/oder einem Hartgummi besteht.

5. Kühlkanalkolben (1') gemäß Anspruch 3 oder Anspruch 4, **dadurch gekennzeichnet, dass** der Ring (9) zumindest eine Ausspritzöffnung (19), vorzugsweise zumindest eine düsenförmige Öffnung, aufweist.

## Claims

1. Method for producing a cooling channel piston (1') for an internal combustion engine consisting of a piston upper part (2) and a piston lower part (3), wherein the piston upper part (2) is detachably connected to the piston lower part (3) and a cooling channel (4) forms in the region between piston upper part (2) and piston lower part (3), to which coolant flow is admitted during the operation of the cooling channel piston (1, 1') via at least one inflow aperture (5) and out of which coolant flows out again via at least one drainage aperture (14), wherein in a first method step the piston upper part (2) is detached from the piston lower part (3) so that the piston upper part (2) is separated from the piston lower part (3) and subsequently a ring (9) comprising at least one spray-out aperture (19), preferentially at least one nozzle-like aperture, is fastened with the inflow aperture (5), and subsequently the piston upper part (2) and the piston lower part (3) are again connected to one another, wherein coolant flow continues to be admitted to the cooling channel (4) via the inflow aperture (5), **characterized in that** following the separating and prior to the fastening in the region between ring (9) to be fastened and piston lower part (3) at least one sleeve (15) is inserted, wherein the ring (9) consists of two parts, namely a ring lower part (10u) and a ring upper part (10o), wherein the ring lower part (10u) is fastened with the inflow aperture (5) in such a manner that a thread (12) is cut in the inflow aperture (5) and subsequently the ring lower part (10u) is fastened with the inflow aperture (5) by means of a fastening screw, preferentially by means of a hollow screw (11), and **in that** the ring upper part (10o) is fastened with the ring lower part (10u) in such a manner that the ring upper part (10o) is screwed together with the ring lower part (10u) by means of at least one fastening screw, preferentially by means of at least one countersunk screw (13).

2. Method according to Claim 1, **characterized in that** the piston upper part (2) and the piston lower part (3) are connected to one another by means of at least one screw connection, preferentially by means of at least one threaded bolt (16) and by means of at least one nut (17).

3. Cooling channel piston (1') for an internal combustion engine, consisting of a piston upper part (2) and a piston lower part (3), wherein the piston upper part (2) and the piston lower part (3) are detachably connected to one another and a cooling channel (4) is formed in the region between piston upper part (2) and piston lower part (3), wherein the cooling channel (4) comprises at least one inflow aperture (5) for coolant flow admission and at least one drainage aperture (14) for the outflow of coolant, **characterized in that** the cooling channel piston (1') is produced according to either one of Claims 1 and 2.

4. Cooling channel piston (1') according to Claim 3, **characterized in that** the ring (9) consists of steel, aluminium, an aluminium alloy and/or a hard rubber.

5. Cooling channel piston (1') according to Claim 3 or Claim 4, **characterized in that** the ring (9) comprises at least one spray-out aperture (19), preferentially at least one nozzle-shaped aperture.

## Revendications

1. Procédé de fabrication d'un piston à canal de refroidissement (1') pour un moteur à combustion interne, constitué d'une partie supérieure de piston (2) et d'une partie inférieure de piston (3), la partie supérieure de piston (2) étant connectée de manière amovible à la partie inférieure de piston (3) et un canal de refroidissement (4) étant formé dans la région entre la partie supérieure de piston (2) et la partie inférieure de piston (3), lequel est sollicité par le biais d'au moins une ouverture d'alimentation (5) avec du fluide de refroidissement pendant le fonctionnement du piston à canal de refroidissement (1, 1') et hors duquel le fluide de refroidissement ressort à nouveau par le biais d'au moins une ouverture d'écoulement (14), la partie supérieure de piston (2), dans une première étape de procédé, étant desserrée de la partie inférieure de piston (3), de telle sorte que la partie supérieure de piston (2) soit séparée de la partie inférieure de piston (3), et ensuite une bague (9) présentant au moins une ouverture d'éjection (19), de préférence au moins une ouverture en forme de buse, étant fixée à l'ouverture d'alimentation (5), et ensuite la partie supérieure de piston (2) et la partie inférieure de piston (3) étant connectées à nouveau l'une à l'autre, le canal de refroidissement (4) pouvant être en outre sollicité avec du fluide de refroidissement par le biais de l'ouverture d'alimentation (5), **caractérisé en ce qu'**après la séparation et avant la fixation au moins une douille (15) est insérée dans la région entre la bague à fixer (9) et la partie inférieure de piston (3), la bague (9) se composant de deux parties, à savoir une partie inférieure de bague (10u) et une partie supérieure de bague (10o), la partie inférieure de bague (10u) étant fixée à l'ouverture d'alimentation (5) de telle sorte qu'un filetage (12) soit coupé dans l'ouverture d'alimentation (5) et qu'ensuite la partie inférieure de bague (10u) soit fixée à l'ouverture d'alimentation (5) au moyen d'une vis de fixation, de préférence au moyen d'une vis creuse (11), et **en ce que** la partie supérieure de bague (10o) est fixée à la partie inférieure de bague (10u) de telle sorte que la partie supérieure de bague (10o) soit vissée à la partie inférieure de bague (10u) au moyen d'au moins une vis de fixation, de préférence au moyen d'au moins une vis à six pans creux (13).

2. Procédé selon la revendication 1, **caractérisé en ce que** la partie supérieure de piston (2) et la partie inférieure de piston (3) sont connectées l'une à l'autre au moyen d'au moins une connexion vissée, de préférence au moyen d'au moins un goujon fileté (16) et au moyen d'au moins un écrou (17).

3. Piston à canal de refroidissement (1') pour un moteur à combustion interne, constitué d'une partie supérieure de piston (2) et d'une partie inférieure de piston (3), la partie supérieure de piston (2) et la partie inférieure de piston (3) étant connectées l'une à l'autre de manière amovible et un canal de refroidissement (4) étant formé dans la région entre la partie supérieure de piston (2) et la partie inférieure de piston (3), le canal de refroidissement (4) présentant au moins une ouverture d'alimentation (5) pour la sollicitation avec du fluide de refroidissement et au moins une ouverture d'écoulement (14) pour l'écoulement de fluide de refroidissement, **caractérisé en ce que** le piston à canal de refroidissement (1') est fabriqué selon l'une quelconque des revendications 1 à 2.

4. Piston à canal de refroidissement (1') selon la revendication 3, **caractérisé en ce que** la bague (9) se compose d'acier, d'aluminium, d'un alliage d'aluminium et/ou d'un caoutchouc dur.

5. Piston à canal de refroidissement (1') selon la revendication 3 ou 4, **caractérisé en ce que** la bague (9) présente au moins une ouverture d'éjection (19), de préférence au moins une ouverture en forme de buse.
